# EUROPÄISCHE PATENTANMELDUNG

(11) **EP 2 798 971 A1**
(43) Veröffentlichungstag der Anmeldung: **05.11.2014**
(21) Anmeldenummer: 13165847.8
(22) Anmeldetag: 29.04.2013
(51) Int. Cl.: A45B 25/26

(54) **Hülle für Schirme**

(71) Anmelder: Yotrio Group Co., Ltd., Linhai City Zhejiang 317004 (CN)
(72) Erfinder: Xie, Jianping, Linhai City Zhejiang Province (CN)
(74) Vertreter: Ullrich & Naumann

(57) **Zusammenfassung**

Eine Hülle als Verpackung zur Präsentation und/oder Aufbewahrung und/oder Lagerung und/oder Bereitstellung für Schirme, insbesondere Sonnenschirme, mit einem köcherartig ausgebildeten und einen Verschluss (8) aufweisenden Grundkörper (1) zur Aufnahme eines Schirms, ist im Hinblick auf eine ansprechende Präsentation sowie eine ausreichende Stabilität und Raumersparnis derart ausgestaltet und weitergebildet, dass an einem Ende ein integraler Aufhängebereich (5) mit einem Durchgang (6) zum Aufhängen an eine Stange, einen Haken, einen Bügel etc. ausgebildet ist.

## Beschreibung

Die Erfindung betrifft eine Hülle als Verpackung zur Präsentation und/oder Aufbewahrung und/oder Lagerung und/oder Bereitstellung für Schirme, insbesondere Sonnenschirme, mit einem köcherartig ausgebildeten und einen Verschluss aufweisenden Grundkörper zur Aufnahme eines Schirms.

Die Erfindung beschäftigt sich ganz allgemein mit einem Verpackungskonzept für Schirme jeglicher Art. Dabei kann es sich beispielsweise um Sonnenschirme mit lotrecht aufgestelltem Stiel, um Ampelschirme, d.h. um Sonnenschirme deren Standrohr sich außerhalb der Schirmfläche befindet, um handliche Strand-Schirme, um robuste Schirme für Balkon und Garten oder auch Windschirme handeln. Die Verpackung solcher Schirme dient der Präsentation, Aufbewahrung, Lagerung und/oder Bereitstellung der Schirme im Handel als auch nach dem Kauf, wenn der jeweilige Schirm gerade nicht verwendet wird.

Aus der Praxis sind bereits Hüllen für Schirme, insbesondere für Sonnenschirme, bekannt. Diese sind köcherartig ausgebildet und so schmal, dass sich der Schirm im geschlossen Zustand in die Hülle hineinschieben lässt. Oft weist die die Hülle am offenen Ende der Hülle einen Verschluss auf, um ungewolltes Herausrutschen des Schirms aus der Hülle zu vermeiden. Dabei kann es sich beispielsweise um ein Zugband handeln. Häufig überdeckt die Hülle lediglich die Speichen und die Bespannung des Schirms, so dass der Stil aus der Öffnung der Hülle hinausragt. Zur Präsentation, Aufbewahrung, Lagerung und/oder Bereitstellung des Schirms wird dieser samt Hülle entweder auf eine der beiden Enden des geschlossenen Schirms - auf das untere Ende des Stils oder auf die Stilspitze im Knotenpunkt der Speichen - gestellt und angelehnt oder längsseitig hingelegt. Häufig wird zur Präsentation der Schirme im Handel eine Präsentationsvorrichtung verwendet, in die die Schirme hineingestellt werden und direkt auf dem Boden stehen.

Besonders problematisch bei herkömmlichen Hüllen für Schirme, insbesondere für Sonnenschirme, ist die optisch wenig ansprechende Präsentation der Schirme in ihrer entsprechenden Hülle. Stellt man mehrere geschlossene und in ihre jeweilige Hülle verpackte Schirme aus, werden diese aneinander gelehnt oder aufeinander gestapelt. Dies führt insbesondere im Handel zu äußerster Unübersichtlichkeit für Kunden und Personal sowie zu einem erheblichen Raumverlust. Auch im privaten Bereich kann dies zu Unordnung führen. Außerdem besteht spätestens bei einem Verschieben und Bewegen der geschlossenen Schirme in Ihrer Hülle die Gefahr des Umkippens und damit der Beschädigung von Schirm und Hülle. Der permanente Bodenkontakt des Schirms oder der Hülle führt des Weiteren zu steter Abnutzung des Schirms bzw. der Hülle. Auch wird der Schirm bzw. die Hülle permanent Schmutz auf dem Boden ausgesetzt. Das Reinigen des Bodens wird ebenfalls verhindert bzw. erfordert das kraftaufwendige Anheben des Schirms oder Verschieben einer Präsentationsvorrichtung, wobei die Schirme am Boden schleifen.

Der vorliegenden Erfindung liegt daher die Aufgabe zugrunde, eine Hülle der eingangs genannten Art derart auszugestalten und weiterzubilden, dass bei einfacher Konstruktion eine ansprechende Präsentation sowie eine ausreichende Stabilität und Raumersparnis erreicht wird.

Erfindungsgemäß wird die voranstehende Aufgabe durch eine Hülle mit den Merkmalen des Anspruchs 1 gelöst. Danach ist die in Rede stehende Hülle dadurch gekennzeichnet, dass an einem Ende ein integraler Aufhängebereich mit einem Durchgang zum Aufhängen an eine Stange, einen Haken, einen Bügel, etc. ausgebildet ist.

In erfindungsgemäßer Weise ist erkannt worden, dass es zur Realisierung einer ansprechenden Präsentation der Hülle sowie einer ausreichenden Stabilität und Raumersparnis nicht etwa notwendig ist, eine in sich stabile und standfeste Hülle zu realisieren. Ganz im Gegenteil geht die Erfindung einen völlig anderen Weg, geht nämlich von der Überlegung aus, dass es lediglich erforderlich ist, an einem Ende einen integralen Aufhängebereich mit einem Durchgang zum Aufhängen an eine Stange, einen Haken, einen Bügel, etc. auszubilden. Dadurch kann die Hülle samt Schirm mittels herkömmlichen Haken, Stangen oder Bügeln bspw. an eine Wand, einen Schrank, in ein Schaufenster oder an eine mit einer Stange, einem Haken oder Bügeln ausgestatteten Präsentationsvorrichtung platzsparend, übersichtlich und ausreichend stabil gehängt werden. Damit ist einem Umfallen der Hülle samt Schirm entgegengewirkt. Die Ordnung der Schirme kann durch deren Aufhängung bestimmt werden und die Schirme bspw. nach Modell und/oder Farbe sortiert werden. Durch die Eliminierung des Bodenkontakts kann der Boden barrierefrei gereinigt werden und wird auch die Hülle des Schirms nicht durch den Boden verschmutzt. Die Entstehung von Druckstellen und/oder Reibung zwischen Hülle und Boden sind ebenfalls beseitigt.

Folglich ist mit der erfindungsgemäßen Hülle eine Hülle realisiert, bei der bei einfacher Konstruktion eine ansprechende Präsentation sowie eine ausreichende Stabilität und Raumersparnis erreicht wird.

In vorteilhafter Weise weist die Hülle einen Grundkörper auf, der zumindest bereichsweise aus textilem, vorzugsweise reißfestem und/oder wasserfestem und/oder wasserabweisendem Material besteht. Dabei kann es sich bspw. um Kunststoffgewebe, Zellstoff und/oder Planenmaterial handeln. Robustes Material des Grundkörpers begünstigt eine lange Lebensdauer der Hülle sowie einen langfristigen Schutz des in der Hülle befindlichen Schirms. Ist der Körper zumindest weitgehend aus einem wetterfesten Material ausgebildet, kann sich die Hülle auch zur Lagerung im Freien eignen. Zumindest eignet sich robustes und reißfestes Material insbesondere zur häufigen Handhabung der Hülle, d.h. zum häufigen Hinein- und Herausschieben des Schirms aus der Hülle und zum häufigen Bewegen der Hülle samt Schirm.

In weiter vorteilhafter Weise entsprechen die Farbe und/oder das Material des Grundkörpers der Farbe und/oder dem Material des Schirms. Somit lässt sich die Hülle optisch ansprechender realisieren und das verwendete Material gleichermaßen für Schirm und Hülle verwenden.

Die einfache Konstruktion der Hülle wird dadurch begünstigt, dass der Grundkörper eine Vorder- und eine Rückseite aufweist, die nahezu vollständig, zumindest aber bereichsweise, am Rand miteinander verbunden sind. Dabei kann es sich um zwei in etwa gleich große und formidentische Schnitte handeln, die aufeinandergelegt an ihren Rändern miteinander verbunden werden, so dass eine köcherartige Hülle entsteht. Die Verbindung der Vorder- und Rückseite kann durch Nähen einer oder mehrerer Nähte erfolgen. Des Weiteren können die Nähte in vorteilhafter Weise mit einem vorzugsweise verstärkten Textil oder Textilband im Sinne eines Keders eingefasst und/oder umnäht sein. Dies erhöht abermals die Lebensdauer sowie die Stabilität der Hülle. Die Bildung einer Hülle aus lediglich einer Vorder- und einer Rückseite vereinfacht nicht nur erheblich die Konstruktion, sondern auch die Integration eines Aufhängebereichs mit einem Durchgang durch beide Seiten. Auch kann eine Seite, bspw. die Vorderseite, optisch besonders ansprechend ausgestaltet und präsentiert werden, ohne die gesamte Hülle auf aufwendige Weise ausgestalten zu müssen. Auch ein geordnetes Aneinanderreihen aufgehängter Hüllen wird durch einen Grundkörper mit Vorder- und Rückseite begünstigt.

Ähnlich wie bei dem Rand des Grundkörpers ist der Rand des Durchgangs des Aufhängebereichs in vorteilhafter Weise mit einem vorzugsweise verstärkendem Textil oder Textilband im Sinne eines Keders eingefasst und/oder umnäht. Dies kann im Hinblick auf Material und Ausgestaltung nahezu identisch zum Rand des Grundkörpers umgesetzt sein. Zusätzlich oder alternativ ist es von großem Vorteil, wenn der Rand des Durchgangs des Aufhängebereichs eine integrierte Verstärkung aufweist. Dabei kann es sich bspw. um einen Ring, eine Schlaufe oder eine Öse in jeglicher Form aus Plastik, Metall oder dgl. handeln. Dies wirkt sich besonders vorteilhaft auf die Abnutzung des Rands des Durchgangs des Aufhängebereichs und das um den Rand befindliche Material aus. Auch wird die Handhabung der Hülle beim Auf- und Abhängen an eine Stange, einen Haken, einen Bügel, etc. erheblich vereinfacht.

In weiter vorteilhafter Weise ist der Verschluss der Hülle als Reiß-, Klett- oder Druckverschluss zum Öffnen und Schließen der Hülle ausgebildet. Andere Verschlussmechanismen sind ebenfalls denkbar. Der Verschluss ist in vorteilhafter Weise an der Vorderseite des Grundkörpers im oberen Bereich der Hülle unterhalb des Aufhängebereichs angeordnet und kann sich über die gesamte Breite des Grundkörpers bzw. der Vorderseite erstrecken. Den Schirm müsste man somit im aufgehängten Zustand der Hülle von oben hinein- oder herausschieben bzw. die Hülle zunächst abhängen, bevor man den Schirm entnimmt oder in die Hülle hineinschiebt. Besonders vorteilhaft ist es, wenn sich der Verschluss auch während des Transports, bspw. im liegenden Zustand, nicht ungewollt öffnet und der Schirm nicht ungewollt hinaustreten kann.

Von besonderem Vorteil ist es, wenn der Grundkörper einen Belüftungsbereich aus einem atmungsaktiven Material umfasst. Dabei kann es sich bspw. um ein netzartiges Textil handeln. Der Belüftungsbereich kann bspw. an der Vorderseite des Grundkörpers ausgebildet sein und sich über die gesamte Breite des Grundkörpers bzw. der Vorderseite des Grundkörpers erstrecken. Dies könnte zu einer optisch ansprechenden Präsentation der Hülle beitragen. Durch die Verwendung eines Lüftungsbereichs kann Salzbelastung, Rost und/oder Schimmel an Schirm und Hülle durch bspw. Kondenswasser, Regen und/oder Luftfeuchtigkeit entgegengewirkt werden. Insbesondere bei Schirmen, die am Strand oder in strandnähe Verwendung finden, kann die Salzbelastung an Textil und Metallgestell verringert werden. Insbesondere bei solchen Schirmen, die häufig im Urlaub am Strand verwendet werden und nach Gebrauch unmittelbar in ihre Hülle verstaut werden, stellt ein Belüftungsbereich einen großen Vorteil dar, da der Schirm auch im verpackten Zustand in der Hülle, sei es im Auto oder Zuhause, trocknen und lüften kann.

Weiter begünstigt ein Sichtbereich im Grundkörper aus einem vorzugsweise transparenten Material eine ansprechende optische Präsentation des Schirms. Bei dem Sichtbereich kann es sich bspw. um Klarsichtfolie handeln. Durch den Sichtbereich kann beim Verkauf des Schirms in der Hülle das Modell, die Farbe und die Beschaffenheit des Schirms erkannt werden, ohne den Schirm aus der Hülle nehmen zu müssen. Auch können durch den Sichtbereich bei der Präsentation mehrerer Schirme diese miteinander verglichen werden und erleichtern dem Käufer die Auswahl und dem Verkaufspersonal das Sortieren. Der Sichtbereich kann sich in idealer Weise über die gesamte Breite bspw. der Vorderseite des Grundkörpers erstrecken.

Um eine lange Lebensdauer der Hülle zu gewährleisten, ist es von besonderem Vorteil, wenn an dem dem Aufhängebereich entgegengesetztem Ende der Hülle das Material des Grundkörpers von einer Seite der Hülle zur anderen Seite der Hülle zu einer nahtfreien Kante umgeschlagen ist. Dabei kann es sich um die Rückseite des Grundkörpers handeln, die länger als die Vorderseite geschnitten ist, um an der unteren Kante der Hülle nach vorne umgeschlagen zu werden. Das umgeschlagene Ende der Rückseite des Grundkörpers bildet somit einen Stützbereich. Dadurch gibt es am unteren Ende der Hülle keine Naht, die bspw. durch Belastung, durch das Gewicht und/oder scharfe Kanten des Schirms gelöst werden kann. Dabei ist es besonders vorteilhaft, dass es sich um weitestgehend reißfestes Material handelt. Das umgeschlagene Ende kann mit der Seite des Grundkörpers vernäht werden, von der es umgeschlagen wurde. Besteht die längere Seite des Grundkörpers, vorzugsweise die Rückseite, aus reißfestem Material in einem Stück, d.h. ist sie nicht aus mehreren Bereichen zusammengefügt, wirkt sich dies positiv auf die Widerstandsfähigkeit des Stützbereichs und die Lebensdauer der Hülle aus.

Des Weiteren begünstigt die Anbringung mindestens einer Tasche am und/oder im Grundkörper die optisch ansprechende und praktische Präsentation der Hülle. In der Tasche können bspw. Produktbeschreibung und/oder Gebrauchsanleitung sowie andere Gegenstände präsentiert, aufbewahrt, gelagert und/oder bereitgestellt werden. Die Tasche kann an und/oder in den Grundkörper vernäht, geklebt, gepresst und/oder geschweißt sein.

Ebenfalls ist es denkbar, dass die Tasche einen Verschlussmechanismus aufweist. Dabei kann es sich um einen Klett-, Reiß- oder Druckverschluss handeln, um die Tasche für den Nutzer zugänglich zu machen. Für die Präsentation von Produktbeschreibung und Gebrauchsanleitung bietet es sich insbesondere an, wenn eine Tasche im unteren Bereich, bspw. dem von der Rückseite des Grundkörpers auf die Vorderseite des Grundkörpers umgeschlagenen Bereich angeordnet ist, zumindest aber auf der Vorderseite. Dies ist insbesondere beim Verkauf des Schirms, aber auch während der Nutzung äußerst praktisch.

Die verschiedenen Bereiche und Materialien der Hülle können in vorteilhafter Weise durch Nähen und/oder Kleben und/oder Textilpressen und/oder Textilschweißen miteinander verbunden sein. Dabei ist insbesondere auf die Robustheit und die Praktikabilität zu achten und zu berücksichtigen, dass ein Nutzer beim Herausnehmen des Schirms aus der Hülle und Hineinschieben des Schirms in die Hülle eine gewisse Kraft aufwendet und der Schirm einen gewissen Widerstand erzeugt.

In besonders vorteilhafter Weise sind die Funktionsbereiche des Grundkörpers wie Verschluss, Belüftungsbereich, Sichtbereich und/oder Tasche auf derselben Seite, vorzugsweise an der Vorderseite des Grundkörpers angeordnet. In idealer Weise folgt auf den Aufhängebereich der Verschluss, darauf der Belüftungsbereich, darauf der Sichtbereich und darauf der Stützbereich.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Ansicht die Vorderseite eines Ausführungsbeispiels einer erfindungsgemäßen Hülle und
- Fig. 2: in einer schematischen Ansicht die Rückseite der Hülle aus Fig. 1.

Fig. 1 zeigt in einer schematischen Ansicht die Vorderseite 2 eines bevorzugten Ausführungsbeispiels einer erfindungsgemäßen Hülle. Die Hülle umfasst einen Grundkörper 1 aus einem bereichsweise textilen, reißfesten und wasserresistenten Material. Der Grundkörper 1 besteht aus einer in Fig. 1 gezeigten Vorderseite 2 und einer in Fig. 2 gezeigten Rückseite 3. Beide Seiten sind an Ihrem Rand 4 - mit Ausnahme der unteren Kante der Hülle - durch eine Naht miteinander verbunden und die Naht mit einem verstärkendem Textil eingefasst.

Die Farbe und das Material des Grundkörpers 1 entsprechen der Farbe und dem Material des in der Zeichnung nicht gezeigten Schirms. Der obere Bereich des Grundkörpers 1 entspricht dem Aufhängebereich 5 mit einem Durchgang 6 zum Aufhängen an eine Stange, einen Haken, einen Bügel, etc.

Der Rand 7 des Durchgangs des Aufhängebereichs ist ähnlich wie der Rand 4 des Grundkörpers mit einem verstärkendem Textil eingefasst. Ein Reißverschluss 8 zum Öffnen und Schließen des Grundkörpers 1 befindet sich unterhalb des Aufhängebereichs 5 und erstreckt sich über die gesamte Breite der Vorderseite 2 des Grundkörpers 1.

Unmittelbar an den Reißverschluss 8 schließt sich der Belüftungsbereich 9 an. Dabei handelt es sich um ein netzartiges Textil, das sich ebenfalls über die gesamte Breite der Vorderseite 2 des Grundkörpers 1 erstreckt.

Unter dem Belüftungsbereich 9 ist ein Sichtbereich 10 aus Klarsichtfolie angeordnet, der sich ebenfalls über die gesamte Breite der Vorderseite 2 des Grundkörpers 1 erstreckt.

Der Stützbereich 11 des Grundkörpers 1 wird durch nach vorne umgeschlagenes Material der Rückseite 3 des Grundkörpers 1 gebildet. Dabei entsteht an der unteren Kante 12 des Grundkörpers 1 eine nahtfreite Kante. An der Vorderseite 2 des Stützbereichs 11 des ist eine aus Klarsichtfolie ausgebildete Tasche 13 angebracht. Diese beinhaltet die Produktbeschreibung sowie die Gebrauchsanleitung, die in die Tasche eingeschweißt sind. Die verschiedenen Bereiche des Grundkörpers 1 sind durch Nähte miteinander verbunden.

Fig. 2 zeigt in einer schematischen Ansicht die Rückseite 3 des Grundkörpers 1. Die Rückseite des Grundkörpers 1 ist in einem Stück aus textilem, reißfestem Material ausgebildet, welches der Farbe und dem Material des Schirms entspricht. Im oberen Bereich der Rückseite 3 des Grundkörpers 1 befindet sich der Durchgang 6 des Aufhängebereichs mit zuvor beschriebenem Rand 7 des Durchgangs 6. Die Rückseite 3 des Grundkörpers 1 ist länger geschnitten als die Vorderseite 2 des Grundkörpers 1, so dass ein unterer Bereich des Grundkörpers 11 an der unteren Kante 12 des Grundkörpers 1 zur Vorderseite 2 des Grundkörpers 1 umgeschlagen wird (in Fig. 1 gezeigt). Dabei entsteht eine nahtfreie untere Kante 12.

Hinsichtlich weiterer vorteilhafter Ausgestaltungen der erfindungsgemäßen Hülle wird zur Vermeidung von Wiederholungen auf den allgemeinen Teil der Beschreibung sowie auf die beigefügten Ansprüche verwiesen.

Schließlich sei ausdrücklich darauf hingewiesen, dass das voranstehend beschriebene Ausführungsbeispiel der erfindungsgemäßen Hülle lediglich zur Erörterung der beanspruchten Lehre dient, dieses jedoch nicht auf das Ausführungsbeispiel einschränken.

**Bezugszeichenliste**

| | |
|---|---|
| 1 | Grundkörper |
| 2 | Vorderseite |
| 3 | Rückseite |
| 4 | Rand des Grundkörpers |
| 5 | Aufhängebereich |
| 6 | Durchgang des Aufhängebereichs |
| 7 | Rand des Durchgangs des Aufhängebereichs |
| 8 | (Reiß-) Verschluss |
| 9 | Belüftungsbereich |
| 10 | Sichtbereich |
| 11 | Stützbereich |
| 12 | untere Kante des Grundkörpers |
| 13 | Tasche |

## Patentansprüche

1. Hülle als Verpackung zur Präsentation und/oder Aufbewahrung und/oder Lagerung und/oder Bereitstellung für Schirme, insbesondere Sonnenschirme, mit einem köcherartig ausgebildeten und einen Verschluss (8) aufweisenden Grundkörper (1) zur Aufnahme eines Schirms,
**dadurch gekennzeichnet, dass** an einem Ende ein integraler Aufhängebereich (5) mit einem Durchgang (6) zum Aufhängen an eine Stange, einen Haken, einen Bügel etc. ausgebildet ist.

2. Hülle nach Anspruch 1, **dadurch gekennzeichnet, dass** der Grundkörper (1) bereichsweise aus textilem, vorzugsweise reißfestem und/oder wasserfestem und/oder wasserabweisendem Material, beispielsweise aus Kunststoffgewebe und/oder Planenmaterial, ausgebildet ist.

3. Hülle nach Anspruch 1 oder 2, **dadurch gekennzeichnet, dass** die Farbe und/oder das Material des Grundkörpers (1) der Farbe und/oder dem Material des Schirms entsprechen.

4. Hülle nach einem der Ansprüche 1 bis 3, **dadurch gekennzeichnet, dass** der Grundkörper (1) eine Vorder- (2) und eine Rückseite (3) aufweist, die zumindest bereichsweise am Rand (4) miteinander verbunden sind, wobei der Rand (4) mit einem vorzugsweise verstärkendem Textil oder Textilband im Sinne eines Keders eingefasst und/oder umnäht ist.

5. Hülle nach einem der Ansprüche 1 bis 4, **dadurch gekennzeichnet, dass** der Durchgangs (6) des Aufhängebereichs (5) einen Rand (7) aufweist, der mit einem vorzugsweise verstärkendem Textil oder Textilband im Sinne eines Keders eingefasst und/oder umnäht ist und/oder eine integrierte Verstärkung, wie beispielsweise einen Ring aus Plastik oder Metall, aufweist.

6. Hülle nach einem der Ansprüche 1 bis 5, **dadurch gekennzeichnet, dass** der Verschluss (8) als Reiß-, Klett- oder Druckverschluss zum Öffnen und Schließen des Grundkörpers (1), vorzugsweise unterhalb des Aufhängebereichs (5), ausgebildet ist.

7. Hülle nach einem der Ansprüche 1 bis 6, **dadurch gekennzeichnet, dass** der Grundkörper (1), vorzugsweise auf einer Seite, einen Belüftungsbereich (9) aus einem atmungsaktiven Material, insbesondere einem Netz, umfasst.

8. Hülle nach einem der Ansprüche 1 bis 7, **dadurch gekennzeichnet, dass** der Grundkörper (1), vorzugsweise auf einer Seite, einen Sichtbereich (10) aus einem vorzugsweise transparenten Material, vorzugsweise aus Klarsichtfolie, umfasst.

9. Hülle nach einem der Ansprüche 1 bis 8, **dadurch gekennzeichnet, dass** der Grundkörper (1) an dem dem Aufhängebereich (5) entgegengesetztem Ende einen Stützbereich (11) aufweist, an dem das Material des Grundkörpers (1) von einer Seite, vorzugsweise der Rückseite (3), zur anderen Seite zu einer nahtfreien unteren Kante (12) umgeschlagen ist.

10. Hülle nach einem der Ansprüche 1 bis 9, **dadurch gekennzeichnet, dass** am und/oder im Grundkörper (1) mindestens eine Tasche (13) zur Präsentation und/oder Aufbewahrung und/oder Lagerung und/oder Bereitstellung von Produktbeschreibung und/oder Gebrauchsanleitung und/oder weiteren Gegenständen angeordnet ist, wobei die Tasche (13) an oder in den Grundkörper (1) genäht und/oder geklebt und/oder gepresst und/oder geschweißt ist.

11. Hülle nach Anspruch 10, **dadurch gekennzeichnet, dass** die Tasche (13) durch einen Verschlussmechanismus, vorzugsweise einem Klett-, Reiß- oder Druckverschluss, zugänglich ist.

12. Hülle nach einem der Ansprüche 1 bis 11, **dadurch gekennzeichnet, dass** die verschiedenen Bereiche des Grundkörpers (1) durch Nähen und/oder Kleben und/oder Pressen und/oder Schweißen miteinander verbunden sind.

13. Hülle nach Anspruch 1 und/oder Anspruch 7 und/oder Anspruch 8 und/oder Anspruch 10 und ggf. einem der Ansprüche 1 bis 12, **dadurch gekennzeichnet, dass** Verschluss (8) und/oder Belüftungsbereich (9) und/oder Sichtbereich (10) und/oder Tasche (13) auf derselben Seite, vorzugsweise der Vorderseite (2) des Grundkörpers (1), angeordnet sind.

14. Hülle nach Anspruch 13, **dadurch gekennzeichnet, dass** auf den Aufhängebereich (5) der Verschluss (8), daran der Belüftungsbereich (9), daran der Sichtbereich (10) und daran der Stützbereich (11) folgt und diese vorzugsweise an der Vorderseite (2) des Grundkörpers (1) angeordnet sind.
